# EUROPÄISCHE PATENTSCHRIFT

(11) **EP 3 726 932 B1**
(45) Veröffentlichungstag und Bekanntmachung des Hinweises auf die Patenterteilung: **16.08.2023**
(21) Anmeldenummer: 19169932.1
(22) Anmeldetag: 17.04.2019
(51) Int. Cl.: H05B 45/20

(54) **VERFAHREN ZUR FREQUENZVARIABLEN STEUERUNG DER LICHTFARBE UND/ODER DES LICHTSTROMES EINES BELEUCHTUNGSSYSTEMS**
METHOD FOR FREQUENCY-VARIABLE CONTROL OF THE COLOUR APPEARANCE AND/OR THE LUMINOUS FLUX OF A LIGHTING SYSTEM
PROCÉDÉ DE COMMANDE VARIABLE DE FRÉQUENCE DE LA COULEUR DE LUMIÈRE ET / OU DU FLUX DE LUMIÈRE D'UN SYSTÈME D'ÉCLAIRAGE

(43) Veröffentlichungstag der Anmeldung: 21.10.2020
(73) Patentinhaber: Lunatone Industrielle Elektronik GmbH, 1210 Wien (AT)
(72) Erfinder: Mair, Alexander, 2285 Breitstetten (AT)
(74) Vertreter: Patentanwaltskanzlei Matschnig & Forsthuber OG

(56) Entgegenhaltungen:
- EP-A1- 2 019 569
- EP-A1- 2 474 200
- WO-A1-2015/121079
- DE-A1-102013 010 512
- DE-A1-102013 207 961
- Vili Väinölä ET AL: "Illumination and colour control in flicker-free LED lighting", , 31. Mai 2017 (2017-05-31), XP055609471, Gefunden im Internet: URL:https://wiki.aalto.fi/download/attachm ents/120462422/Final%20report%20-%2021.pdf ?api=v2 [gefunden am 2019-07-29]
- KYUNGMOOK CHOI: "Visible Light Communication with Color and Brightness Control of RGB LEDs", ETRI JOURNAL, Bd. 35, Nr. 5, 1. Oktober 2013 (2013-10-01), Seiten 927-930, XP055609474, KR ISSN: 1225-6463, DOI: 10.4218/etrij.13.0212.0425

## Beschreibung

Die Erfindung betrifft ein Verfahren zur frequenzvariablen Steuerung der Lichtfarbe und/oder des Lichtstromes (bzw. der Helligkeit) eines Beleuchtungssystems.

Weiters betrifft die Erfindung eine Beleuchtungssteuerungseinheit, umfassend ein Speichermedium, auf dem eine Programmlogik zur Durchführung des erfindungsgemäßen Verfahrens gespeichert ist, und einen mit dem Speichermedium in Verbindung stehenden Mikrokontroller.

Zudem betrifft die Erfindung ein Beleuchtungsmodul, umfassend ein Beleuchtungssystems und eine erfindungsgemäße Beleuchtungssteuerungseinheit.

Weiters betrifft die Erfindung eine Beleuchtungsanordnung, umfassend eine Anzahl an einzeln ansteuerbaren erfindungsgemäßen Beleuchtungsmodulen.

Ein Stand der Technik, DE102013207961, offenbart ein Verfahren zur Änderung des Farborts des von einem LED-Modul emittierten sichtbaren Lichts bereit, wobei das LED-Modul wenigstens zwei parallele LED-Strecken aufweist, wobei sich das Emissionsspektrum der LED-Strecken unterscheidet, wobei die LED-Strecken abwechselnd mit Konstantstrom betrieben werden, und zur Farbortänderung das Verhältnis der Einschaltzeitdauern der LED-Strecken verändert wird, vorzugsweise unter Konstanthaltung der Summe der Einschaltzeitdauern sämtlicher LED-Strecken.

Aus dem Stand der Technik sind Beleuchtungen bekannt, bei denen die Regelung der abgestrahlten Lichtfarbe und der Helligkeit über eine Pulsweitenmodulation erfolgt, die mittels eines Mikrokontrollers geregelt wird. Hierzu weist der Mikrokontroller je zu regelnder Lichtquelle einen Timer und einen zugehörigen Komparator auf, wobei jede Lichtquelle für eine bestimmte Zeitdauer innerhalb einer Taktperiode aktiviert wird. Diese Zeitdauer wird durch Vergleich eines vorgebbaren Timer-Sollwertes mit dem Timer-Istwert mittels dem Komparator erfasst und die jeweilige Lichtquelle entsprechend angesteuert. Die Taktrate eines solchen Mikrokontrollers kann beispielsweise eine Frequenz von 1kHz betragen, wobei innerhalb eines solchen Intervalls noch Teilintervalle vorliegen können, die die Kombination von RGB-Farbanteilen ermöglicht. Bei einer Teilung in vier Teilintervalle (siehe Fig. 1) können die einzelnen Lichtquellen mit einer Frequenz von bis zu 4kHz ausgeschaltet werden.

Da die minimale Einschaltzeitdauer aufgrund des minimalen Teilintervalls der Taktung des Mikrokontrollers begrenzt ist, kann es beispielsweise für ein Dimmen des abgestrahlten Lichts erforderlich sein, die Taktdauer zu erhöhen, um so den Anteil des minimalen Teilintervalls an der Gesamtzeitdauer zu verringern. Damit lassen sich auch unterschiedliche Verhältnisse der Mischung der beteiligten Lichtfarben erzielen. Beispielsweise kann hierzu die Arbeitsfrequenz des Mikrokontrollers durch Halbieren auf 500 Hz gesenkt werden. Figur 2 zeigt einen solchen Übergang, in der ein Taktintervall nun 8 Mindestzeitteilintervalle umfasst. Darin soll beispielsweise der Anteil der Lichtfarbe "Rot" an der abgestrahlten Lichtverteilung reduziert bzw. gedimmt (vorliegend halbiert) werden. Die verbleibenden Lichtfarben Grün und Blau sollen allerdings unverändert beibehalten werden. Da eine Lichtfarbe innerhalb des Taktintervalls nur einmal ausgeschaltet werden kann, wird die Einschaltzeitdauer der Abstrahlung der Lichtfarben Grün und Blau bei doppelter Taktzeitdauer einfach verdoppelt. Damit ist nach erfolgtem Übergang grundsätzlich im zeitlichen Mittel eine unveränderte Abstrahlung der Lichtfarben Grün und Blau sichergestellt. Allerdings kommt es im Bereich des Übergangs zu einer kurzen Erhöhung der durchschnittlichen Abstrahlung, die in Figur 2 durch den eingekreisten Bereich dargestellt ist. Erst die darauffolgende nun verlängerte Einschaltpause bzw. Ausschaltzeitdauer führt zu einem Abklingen der Erhöhung hin zu dem ursprünglich angestrebten Durchschnittswert.

In Abhängigkeit von der Taktrate des Mikrokontrollers ist diese kurzzeitige Erhöhung für das menschliche Auge erkennbar. Zudem geht mit der starren Arbeitsweise der Mikrokontroller das Problem einher, dass Schwebungen in der Abstrahlung von weitgehend gleichgetakteten Beleuchtungssystemen entstehen können, die für das menschliche Auge erkennbar sein können und störend wirken.

Eine Aufgabe der Erfindung besteht daher darin ein Verfahren zu schaffen, mit dem die Nachteile des Standes der Technik überwunden werden. Diese Aufgabe wird mit einem Verfahren gemäß Anspruch 1 gelöst, indem erfindungsgemäß das Beleuchtungssystem zumindest zwei Lichtquellen unterschiedlicher Lichtfarbe umfasst, wobei zur Ansteuerung der zumindest zwei Lichtquellen ein Mikrokontroller vorgesehen ist, umfassend die folgenden Schritte:
a) Empfang eines die abzustrahlende Lichtfarbe und/oder den abzustrahlenden Lichtstrom des Beleuchtungssystems vorgebenden Inputsignals,
b) Berechnen eines Taktzyklus umfassend eine sequenzielle Abfolge von Einschaltzeitdauerverhältnissen der zumindest zwei Lichtquellen, zu einander und gegebenenfalls eines zusätzlichen durch Ausschaltung sämtlicher Lichtquellen gekennzeichneten Betriebspausenzeitverhältnisses, in Abhängigkeit von dem Inputsignal, wobei die sequenzielle Abfolge dergestalt bestimmt wird, dass zu jedem Zeitpunkt immer nur maximal eine der zumindest zwei Lichtquellen aktiv ist,
c) Berechnen von Einschaltzeitdauern und gegebenenfalls einer Betriebspausenzeitdauer, indem die in Schritt b) errechneten Einschaltzeitdauerverhältnisse und gegebenenfalls das Betriebspausenzeitdauerverhältnis mit einer variablen Referenzzeitdauer multipliziert werden, und berechnen einer variablen Taktzeitdauer durch Summation der innerhalb eines Taktzyklus vorgesehenen Einschaltzeitdauern und gegebenenfalls der Betriebspausenzeitdauer, wobei sämtliche Zeitdauerverhältnisse und damit die daraus berechneten Zeitdauern dergestalt gewählt sind, dass innerhalb der variablen Taktzeitdauer im zeitlichen Mittel die gemäß dem Inputsignal vorgegebene Lichtfarbe und/oder der Lichtstrom abgestrahlt wird,
d) Steuerung der Ein- und Ausschaltvorgänge der zumindest zwei Lichtquellen mittels dem Mikrocontroller zur Umsetzung der gemäß Schritt b) berechneten sequenziellen Abfolge unter Heranziehung der gemäß Schritt c) errechneten Einschaltzeitdauern und gegebenenfalls Betriebspausenzeitdauer.

Durch das erfindungsgemäße Verfahren ist es möglich, die Lichtfarbe und die Helligkeit des durch das Beleuchtungssystems abgestrahlten Lichtes zu variieren, ohne dabei unerwünschte Übergangsüberlagerungen zu verursachen, oder Schwebungen der Lichtabstrahlung unterschiedlicher Beleuchtungssystemen in Kauf zu nehmen. Zudem kann der Mikrokontroller besonders einfach ausgestaltet werden, da immer nur eine Lichtquelle zur gleichen Zeit aktiv ist.

Anders ausgedrückt, können alternativ zur üblichen Ansteuerung über drei PWM Signale (für ein RGB-System) mit fester Frequenz zeitliche aneinander gereihte Zeitspannen von beispielsweise rotem, grünem, blauem (auch weitere Farben möglich) und keinem Licht in beliebiger sequenzieller Reihenfolge und mit fast beliebigen Zeitspannen ausgegeben werden.

Die Summe aller Zeitspannen kann dabei vorzugsweise auch im gedimmten Zustand kleiner 10ms sein, um über der Flimmerverschmelzungsfrequenz zu bleiben. Genau einzuhalten ist jeweils nur das Verhältnis der Zeitspannen zueinander. Auf diese Weise lassen sich mit derselben Hardware wesentlich genauere Auflösungen und somit Farbeinstellungen erreichen.

Da zudem bei dem erfindungsgemäßen Verfahren keine Zustände eintreten, in denen zwei Farben gleichzeitig eingeschaltet werden, ist die Auslegung des Netzteils auf eine höhere Spitzenlast nicht notwendig. Vorzugsweise kann die "Licht Aus" Zeitspanne auch in mehrere Zeitspannen aufgeteilt und zwischen den Zeitspannen der einzelnen Farben eingefügt werden. Da diese Methode zudem mit nur einem Zähler auskommt, können günstige Mikrokontroller zum Einsatz kommen. Alternativ zu farbigen Lichtquellen können auch weiße Lichtquellen oder weiße Lichtquellen, insbesondere LEDs, mit mit verschiedenen Farbtemperaturen angesteuert werden.

Insbesondere kann vorgesehen sein, dass der Mikrocontroller zur Ansteuerung der zumindest zwei Lichtquellen lediglich einen einzigen Komparator und/oder einen einzigen Timer heranzieht.

Weiters kann vorgesehen sein, dass bei der Berechnung der sequenziellen Abfolge gemäß Schritt b) im Falle der Aktivierung zumindest zweier Lichtquellen innerhalb des Taktintervalls derjenigen Lichtquelle, die während des Taktintervalls am kürzesten aktiv ist, die Referenzzeitdauer zugeordnet wird, wobei die Einschaltzeitdauern der verbleibenden Lichtquellen durch Multiplikation der Referenzeinschaltzeitdauer mit einem individuellen Faktor größer 1 festgelegt wird, wobei jeder Faktor entsprechend dem Verhältnis der errechneten Einschaltzeitdauerverhältnisse gewichtet ist. Die kürzeste Einschaltzeitdauer wird sozusagen auf den Wert "1" normiert und die verbleibenden Einschaltzeitdauern werden dadurch mit einem Faktor größergleich 1 versehen, wobei die tatsächlichen Zeitdauern durch Multiplikation des jeweiligen Faktors mit der Referenzzeitdauer errechnet werden.

Insbesondere kann vorgesehen sein, dass der Mikrocontroller eine Mindesteinschaltzeitdauer aufweist, die einer niedrigsten Zeitdauer entspricht, die zwischen einem Ein- und einem unmittelbaren darauffolgenden Ausschaltvorgang liegen kann, wobei für die Referenzzeitdauer folgendes gilt: tref ≥ tmin. Diese Mindesteinschaltzeitdauer ist durch technische Limitierungen des Mikrokontrollers vorgegeben und kann dem technischen Datenblatt des jeweils eingesetzten Mikrokontrollers entnommen oder daraus abgeleitet werden.

Um Schwebungen zu verhindern, kann vorgesehen dass die Referenzzeitdauer in Abhängigkeit von einer Zufallsgröße bestimmt wird bzw. auf einen zufällig gewählten neuen Wert gesetzt wird und die anderen Zeitspannen sich im Verhältnis anpassen. Dadurch lassen sich nicht nur Schwebungen der Leuchtmittel untereinander verhindern, sondern auch ein fehlerfreies Dimmen bis in den Bereich 0,1% durch Erhöhung der "Licht Aus" Zeitspanne und einer kontinuierlichen Frequenzänderung erreichen. Der Zufallswert kann beispielsweise unter Zuhilfenahme eines Rauschgenerators ermittelt werden.

Weiters kann vorgesehen sein, dass die Referenzzeitdauer dergestalt gewählt ist, dass die resultierende Taktzeitdauer t_{T} maximal 10ms beträgt. Auf diese Weise kann sichergestellt werden, dass das menschliche Auge die einzelnen Einschaltzeitdauern und Betriebspausenzeitdauern für sich genommen nicht wahrnimmt, sondern lediglich das zeitliche Mittel der Abfolge dieser Zeitdauern erfasst. Auf diese Weise bleibt die Taktfrequenz oberhalb der Flimmerverschmelzungsfrequenz.

Insbesondere kann vorgesehen sein, dass das Beleuchtungssystem zur optischen Übertragung von Informationen angesteuert wird, indem unter Berücksichtigung eines zu übertragenden Informationssignals die in Schritt b) zu berechnende sequentielle Abfolge manipuliert wird, wobei das Informationssignal durch gezielte Auswahl der zeitlichen Abfolge der gemäß Schritt c) resultierenden Einschaltzeitdauern und gegebenenfalls Betriebspausenzeitdauern in die durch das Beleuchtungssystem abgestrahlte Lichtverteilung kodiert wird.

Weiters kann vorgesehen sein, dass ein optischer Sensor zur Erfassung eines Informationssignals vorgesehen ist, indem der Sensor zur Erfassung der durch ein Beleuchtungssystem abgestrahlten kodierten Lichtverteilung eingerichtet ist. Die Kodierung kann beispielsweise durch gezielte Festlegung der Reihenfolge der Abstrahlung durch die einzelnen Lichtquellen sowie durch gezielte Anordnung von Pausen innerhalb eines Taktzyklus implementiert sein. Auf diese Weise können die Freiheitsgrade, die durch das vorliegende erfindungsgemäße Verfahren bei der Abstrahlung der Lichtverteilung gegeben werden, gezielt genutzt werden, ohne die abgestrahlte Lichtverteilung im Mittelwert zu beeinflussen und ohne dass sich die Kodierung auf für das menschliche Auge sichtbare Art und Weise auf die Lichtverteilung auswirkt.

Insbesondere kann vorgesehen sein, dass das Beleuchtungssystem zumindest drei Lichtquellen, nämlich eine Lichtquelle zur Abstrahlung von rotem Licht, eine Lichtquelle zur Abstrahlung von grünem Licht, und eine Lichtquelle zur Abstrahlung von blauem Licht, aufweist. Durch Überlagerung der Abstrahlung dieser Lichtquellen kann auf einfache Weise die abgestrahlte Lichtfarbe bis hin zur Abstrahlung von weißem Licht manipuliert werden.

Weiters betrifft die Erfindung eine Beleuchtungssteuerungseinheit, umfassend ein Speichermedium, auf dem eine Programmlogik zur Durchführung des erfindungsgemäßen Verfahrens gespeichert ist, und einen mit dem Speichermedium in Verbindung stehenden Mikrokontroller, der dazu eingerichtet ist, das Inputsignal zu empfangen, und die abzustrahlende Lichtfarbe und/oder Beleuchtungsintensität des Beleuchtungssystems unter Heranziehung der Programmlogik entsprechend dem erfindungsgemäßen Verfahren vorzugeben.

Zudem betrifft die Erfindung ein Beleuchtungsmodul, umfassend ein Beleuchtungssystems und eine erfindungsgemäße Beleuchtungssteuerungseinheit zur Ansteuerung des Beleuchtungssystems, wobei das Beleuchtungssystem zumindest zwei Lichtquellen unterschiedlicher Lichtfarbe umfasst.

Insbesondere kann vorgesehen sein, dass die zumindest zwei Lichtquellen LED-Lichtquellen sind.

Weiters betrifft die Erfindung eine Beleuchtungsanordnung, umfassend eine Anzahl an einzeln ansteuerbaren erfindungsgemäßen Beleuchtungsmodulen. Diese Beleuchtungsmodule können insbesondere dazu eingerichtet sein, miteinander zu kommunizieren. Zudem können durch die bereits erwähnten Merkmale Schwebungen und unerwünschte Überlagerungen zwischen den durch die Beleuchtungsmodule abgestrahlten Lichtverteilungen vermieden werden.

Die Erfindung ist im Folgenden anhand beispielhafter und nicht einschränkender Ausführungsformen näher erläutert, die in den Figuren veranschaulicht sind. Darin zeigt
Figur 1 eine schematische Darstellung der Steuerung eines Beleuchtungssystems gemäß dem Stand der Technik,
Figur 2 einen dimmregelungsbedingten Übergang hin zu einer reduzierten Arbeitsfrequenz und eine daraus resultierende kurzfristige erkennbare Veränderung der Intensität der der Lichtverteilung gemäß der Steuerung nach Fig. 1,
Figur 3 eine schematische Darstellung der Steuerung mittels des erfindungsgemäßen Verfahrens,
Figur 4 eine schematische Darstellung eines erfindungsgemäßen Verfahrens sowie von zugehörigen Komponenten, und
Figur 5 eine beispielhafte Darstellung der Arbeitsweise der Erfindung in Form eines Ablaufdiagrammes.

In den folgenden Figuren bezeichnen - sofern nicht anders angegeben - gleiche Bezugszeichen gleiche Merkmale.

Wie bereits in der Beschreibungseinleitung erwähnt wurde, zeigen Figuren 1 und 2 den bekannten Stand der Technik, bei dem mittels einer PWM-Modulation die einzelnen Lichtquellen separat angesteuert werden, wobei im Falle eines Dimmvorganges es erforderlich ist, die Taktrate der Lichtsteuerung stark zu reduzieren und dabei die eingangs genannten Übergangsprobleme bei Änderung der Taktraten auftreten können. Die horizontalen Achsen sind in den Figuren 1 und 2 die Zeitachsen. In vertikaler Richtung sind in den beiden Figuren zwei Abbildungen überlagert - nämlich oberhalb der den Einzelzeitdauern zugeordnete Zählvorgang, innerhalb der ein Timer einen vorgegebenen Wert erreicht und mittels eines Komparators das Erreichen dieses Wertes festgestellt wird, und unterhalb die tatsächliche Abstrahlung von Licht durch jeweils eine Lichtquelle, wobei die Lichtquellen R, G und B die Lichtfarben Rot, Grün bzw. Blau bezeichnen. Die schraffierten Flächen bezeichnen dabei den Einschaltzustand der Lichtquellen.

Figur 3 zeigt eine schematische Darstellung der Steuerung mittels des erfindungsgemäßen Verfahrens. Anders als im Stand der Technik, ist erfindungsgemäß immer nur maximal eine der Lichtquellen 2 (siehe Fig. 4) aktiv, die vorliegend als R, G und B bezeichnet sind. Genauer gesagt, ist darin in Zusammenschau mit Figur 4 ein Verfahren zur frequenzvariablen Steuerung der Lichtfarbe und/oder des Lichtstromes eines Beleuchtungssystems 1 dargestellt, wobei das Beleuchtungssystem 1 zumindest zwei Lichtquellen 2 unterschiedlicher Lichtfarbe umfasst, wobei zur Ansteuerung der zumindest zwei Lichtquellen 2 ein Mikrokontroller 3 vorgesehen ist, umfassend die folgenden Schritte:
a) Empfang eines eine die abzustrahlende Lichtfarbe und/oder den abzustrahlenden Lichtstrom des Beleuchtungssystems 1 vorgebenden Inputsignals Sᵢₙ,
b) Berechnen eines Taktzyklus T umfassend eine sequenzielle Abfolge Seq von Einschaltzeitdauerverhältnissen V_{R}, V_{B}, V_{G} der zumindest zwei Lichtquellen 2, und gegebenenfalls eines zusätzlichen durch Ausschaltung sämtlicher Lichtquellen gekennzeichneten Betriebspausenzeitverhältnisses P, in Abhängigkeit von dem Inputsignal Sᵢₙ, wobei die sequenzielle Abfolge dergestalt bestimmt wird, dass zu jedem Zeitpunkt immer nur maximal eine der zumindest zwei Lichtquellen 2 aktiv ist,
c) Berechnen von Einschaltzeitdauern t_{eR}, t_{eB}, t_{eG} und gegebenenfalls einer Betriebspausenzeitdauer tp, indem die in Schritt b errechneten Einschaltzeitdauerverhältnisse V_{R}, V_{B}, V_{G} und gegebenenfalls das Betriebspausenzeitdauerverhältnis P mit einer variablen Referenzzeitdauer t_{ref} multipliziert werden, und Berechnen einer variablen Taktzeitdauer t_{T} durch Summation der innerhalb eines Taktzyklus vorgesehenen Einschaltzeitdauern t_{eR}, t_{eB}, t_{eG} und gegebenenfalls der Betriebspausenzeitdauer t_{P}, wobei sämtliche Zeitdauerverhältnisse V_{R}, V_{B}, V_{G}, P und damit die daraus berechneten Zeitdauern t_{eR}, t_{eB}, t_{eG}, t_{P} dergestalt gewählt sind, dass innerhalb der variablen Taktzeitdauer t_{T} im zeitlichen Mittel die gemäß dem Inputsignal Sᵢₙ vorgegebene Lichtfarbe und/oder der Lichtstrom abgestrahlt wird,
d) Steuerung der Ein- und Ausschaltvorgänge der zumindest zwei Lichtquellen 2 mittels dem Mikrocontroller 3 zur Umsetzung der gemäß Schritt b berechneten sequenziellen Abfolge Seq unter Heranziehung der gemäß Schritt c errechneten Einschaltzeitdauern t_{eR}, t_{eB}, t_{eG} und gegebenenfalls Betriebspausenzeitdauer t_{P}.

In dem Beispiel gemäß Figur 3 ist erkennbar, dass innerhalb der ersten Taktzeitdauer T_{T1} die Farbe Grün doppelt so lange abgestrahlt wird wie die Farbe Rot und die Farbe Blau dreimal so lange abgestrahlt wird, wie die Farbe Rot. Die Farbe Rot hat damit die kürzeste Einschaltzeitdauer. Wird die Abstrahlzeitdauer für die Farbe Rot auf den Wert "1" normiert, so beträgt der Wert für die Zeitdauer der Farbe Grün daher "2" und für die Farbe Blau folglich "3". Die Pause erhält den Wert "2". Die Zeitdauerverhältnisse lauten daher wie folgt: V_{R}= 1, V_{G}= 2, V_{B}= 3, P= 2. Werden diese Verhältnisse nun mit der Referenzzeitdauer t_{ref} beispielsweise in Höhe von 1 µs multipliziert, ergeben sich die folgenden Zeitdauern: t_{eR} = 1 µs, t_{eG} = 2 µs, t_{eB} = 3 µs, t_{P} = 2 µs. Daraus ergibt sich eine Taktzeitdauer T_{T1} = 8 µs. Die Verhältnisse selbst können aus dem Eingangssignal Sin unter Berücksichtigung der Leistung der Lichtquellen abgeleitet werden. Unter der Annahme, dass die Lichtquellen R, G und B allesamt während der Einschaltzeitdauer mit gleicher Leistung Licht abstrahlen, würde dies bedeuten, dass die Lichtanteile von R, G und B im zeitlichen Mittel einfach den zeitlichen Verhältnissen zueinander entsprechen.

Soll nun - ähnlich wie in Figur 2 im Stand der Technik - in einer darauffolgenden Taktperiode der Anteil des roten Lichtes R reduziert werden, so kann dies auf einfache Weise erfolgen, wie anhand der zweiten Taktperiode T_{T2} der Figur 3 dargestellt ist. Ausgehend von der ersten Taktperiode T_{T1} kann ein Dimmen des roten Lichtanteils erfolgen, indem einfach die grüne und blaue Einschaltzeitdauer erhöht wird. Zudem kann auch die Pausenzeitdauer erhöht werden, damit die Abstrahlung des grünen und blauen Lichts im zeitlichen Mittel unverändert bleibt. D.h. die Einschaltzeitdauer für das rote Licht kann unverändert V_{R}= 1 bleiben, und die verbleibenden Zeitdauern können beispielsweise um 10% erhöht werden, wodurch folgt: V_{G}= 2,2, V_{B}= 3,3, P= 2,2 und t_{eR} = 1 µs, t_{eG} = 2,2 µs, t_{eB} = 3,3 µs, t_{P} = 2,2 µs sowie T_{T2} = 8,7 µs. Auf diese Weise kann eine äußerst robuste und fein dosierbare Helligkeits- und Farbreglung vorgenommen werden. Diese zeitliche Verlängerung der Einschaltzeitdauern innerhalb der zweiten Taktzeitdauer T_{T2} ist in Figur 3 durch Vergleich mit den Hilfslinien L1, L2 und L3 deutlich erkennbar.

Insbesondere kann vorgesehen sein, dass bei der Berechnung der sequenziellen Abfolge Seq gemäß Schritt b) im Falle der Aktivierung zumindest zweier Lichtquellen 2 innerhalb des Taktintervalls derjenigen Lichtquelle 2, die während des Taktintervalls am kürzesten aktiv ist, die Referenzzeitdauer t_{ref} zugeordnet wird, wobei die Einschaltzeitdauern der verbleibenden Lichtquellen durch Multiplikation der Referenzeinschaltzeitdauer t_{ref} mit einem individuellen Faktor größer 1 festgelegt wird, wobei jeder Faktor entsprechend dem Verhältnis der errechneten Einschaltzeitdauerverhältnisse V_{R}, V_{B}, V_{G} gewichtet ist.

Weiters kann vorgesehen sein, dass Beleuchtungssystem 1 zur optischen Übertragung von Informationen angesteuert wird, indem unter Berücksichtigung eines zu übertragenden Informationssignals S_{I} die in Schritt b) zu berechnende sequentielle Abfolge Seq manipuliert wird, wobei das Informationssignal S_{I} durch gezielte Auswahl der zeitlichen Abfolge der gemäß Schritt c) resultierenden Einschaltzeitdauern t_{eR}, t_{eB}, t_{eG} und gegebenenfalls Betriebspausenzeitdauern t_{P} in die durch das Beleuchtungssystem 1 abgestrahlte Lichtverteilung kodiert wird.

Figur 5 zeigt eine beispielhafte Darstellung der Arbeitsweise der Erfindung in Form eines Ablaufdiagrammes. Nachfolgend wird die Erfindung in ganz allgemein mit anderen Worten mit Blick auf das Diagramm gemäß Figur 5 beschrieben:
Die Erfindung betrifft eine Methode bzw. ein Verfahren zur Ansteuerung von mehrfärbigen LEDs mit 2 bis n Farben oder Farbtemperaturen, wobei die Helligkeit wie eine zusätzliche Farbe betrachtet werden kann. Sie betrifft eine optimierte Farbansteuerung, um maximale Auflösung von Helligkeit und Farbe bei optimaler Lichtverschmelzungsfrequenz und bestmöglicher zeitlicher Lastverteilung für die benötigte Stromversorgung zu erreichen. Mit der Bedingung zu keinem Zeitpunkt eine Überlappung der einzelnen Ausgangsströme der FarbLEDs zuzulassen wird garantiert, dass aus dem Netzteil zu keinem Zeitpunkt höhere Ströme als der Nennstrom gezogen werden. Die Ansteuerung erfolgt durch sequentielle Ausgabe der Kanäle z.B.: der drei Farben R, G, B und H (Helligkeit). Im ersten Block wird ermittelt welche Kanäle am gewünschten Mischverhältnis beteiligt sind und welcher dieser Kanäle den geringsten Anteil daran hat. Im zweiten Block wird dem kleinsten Anteil die optimale Impulsausgabezeit zugewiesen (vorzugshalber im Bereich 1-10us). Davon ausgehend werden die notwendigen Ausgabezeiten der anderen Kanäle berechnet. Im dritten Block wird der Kanal mit der längsten Ausgabezeit ermittelt. Ist diese größer als die maximale Ausgabezeit (vorzugshalber 0.5-1ms), wird dieser in zwei Teile aufgeteilt und mit den anderen Kanälen verschachtelt.

Dieser Vorgang wird solange wiederholt bis alle Ausgabezeiten der Kanäle diese Anforderung (< optimaler Lichtverschmelzungsfrequenz) erfüllen oder die geteilten Ausgabezeiten die Mindestimpulsdauer erreichen.

Um Schwebungen zwischen den Leuchtmitteln zu vermeiden, können im vierten Block zufällig gewählte Zeiten addiert werden. Abschließend kann in Block 5 als Optimierung eine Reduktion der auftretenden Ausgangsfrequenzen zur Verringerung der Schaltverluste erfolgen.

Mit dieser Methode können alle vorhandenen Freiheitsgrade optimal ausgenutzt werden um bestmöglichen Lichtverhältnisse für das menschliche Auge zu erreichen. Da verschiedene Ausgabemustern zu denselben Lichtverhältnissen führen, kann optional vorgesehen sein, dass durch die sequentielle Ausgabe verschiedener Ausgabemuster Informationen übermittelt werden ohne die Lichtverhältnisse zu stören.

In Anbetracht dieser Lehre ist der Fachmann in der Lage, ohne erfinderisches Zutun zu anderen, nicht gezeigten Ausführungsformen der Erfindung zu gelangen. Die Erfindung ist daher nicht auf die gezeigten Ausführungsformen beschränkt. Auch können einzelne Aspekte der Erfindung bzw. der Ausführungsformen aufgegriffen und miteinander kombiniert werden. Etwaige Bezugszeichen in den Ansprüchen sind beispielhaft und dienen nur der einfacheren Lesbarkeit der Ansprüche, ohne diese einzuschränken.

## Patentansprüche

1. Verfahren zur frequenzvariablen Steuerung der Lichtfarbe und/ oder des Lichtstromes eines Beleuchtungssystems (1), wobei das Beleuchtungssystem (1) zumindest zwei Lichtquellen (2) unterschiedlicher Lichtfarbe umfasst, wobei zur Ansteuerung der zumindest zwei Lichtquellen (2) ein Mikrokontroller (3) vorgesehen ist, umfassend die folgenden Schritte:
a) Empfang eines die abzustrahlende Lichtfarbe und/oder den abzustrahlenden Lichtstrom des Beleuchtungssystems (1) vorgebenden Inputsignals (Sᵢₙ),
b) Berechnen eines Taktzyklus (T) umfassend eine sequenzielle Abfolge (Seq) von Zeitdauerverhältnissen umfassend Einschaltzeitdauerverhältnisse (V_{R}, V_{B}, V_{G}) der zumindest zwei Lichtquellen (2) zu einander, und gegebenenfalls eines zusätzlichen durch Ausschaltung sämtlicher Lichtquellen gekennzeichneten Betriebspausenzeitverhältnisses (P), in Abhängigkeit von dem Inputsignal (Sᵢₙ), wobei die sequenzielle Abfolge dergestalt bestimmt wird, dass zu jedem Zeitpunkt immer nur maximal eine der zumindest zwei Lichtquellen (2) aktiv ist,
c) Berechnen von jeweils einer Einschaltzeitdauer (t_{eR}, t_{eB}, t_{eG}) der jeweiligen Lichtquelle der zumindest zwei Lichtquellen und gegebenenfalls einer Betriebspausenzeitdauer (t_{P}), indem die in Schritt b) errechneten Einschaltzeitdauerverhältnisse (V_{R}, V_{B}, V_{G}) und gegebenenfalls das Betriebspausenzeitdauerverhältnis (P) jeweils einer variablen Referenzzeitdauer (tref) multipliziert werden, und Berechnen einer variablen Taktzeitdauer (t_{T}) durch Summation der innerhalb des Taktzyklus (T) berechneten Einschaltzeitdauern (t_{eR}, t_{eB}, t_{eG}) und gegebenenfalls der Betriebspausenzeitdauer (t_{P}), wobei sämtliche Zeitdauerverhältnisse (V_{R}, V_{B}, V_{G}, P) und damit die daraus berechneten jeweiligen Zeitdauern (t_{eR}, t_{eB}, t_{eG} und der gegebenenfalls berechneten Betriebspausenzeitdauer (tₚ) dergestalt gewählt sind, dass innerhalb der variablen Taktzeitdauer (t_{T}) im zeitlichen Mittel die gemäß dem Inputsignal (Sᵢₙ) vorgegebene Lichtfarbe und/oder der Lichtstrom abgestrahlt wird,
d) Steuerung der Ein- und Ausschaltvorgänge der zumindest zwei Lichtquellen (2) mittels dem Mikrocontroller (3) zur Umsetzung der gemäß Schritt b) berechneten sequenziellen Abfolge (Seq) unter Heranziehung der gemäß Schritt c) errechneten jeweiligen Einschaltzeitdauern (t_{eR}, t_{eB}, t_{eG}) und der gegebenenfalls errechneten Betriebspausenzeitdauer (t_{P}).

2. Verfahren nach Anspruch 1, wobei der Mikrocontroller (3) zur Ansteuerung der zumindest zwei Lichtquellen (2) lediglich einen einzigen Komparator und einen einzigen Timer aufweist.

3. Verfahren nach Anspruch 1 oder 2, wobei bei der Berechnung der sequenziellen Abfolge (Seq) gemäß Schritt b) im Falle der Aktivierung zumindest zweier Lichtquellen (2) innerhalb des Taktzyklus derjenigen Lichtquelle (2), die während des Taktzyklus am kürzesten aktiv ist, die Referenzzeitdauer (t_{ref}) zugeordnet wird, wobei die jeweilige Einschaltzeitdauer der verbleibenden Lichtquellen durch Multiplikation der Referenzeinschaltzeitdauer (t_{ref}) mit einem individuellen Faktor größer 1 festgelegt wird, wobei jeder individuelle Faktor entsprechend dem Verhältnis der errechneten Einschaltzeitdauerverhältnisse (V_{R}, V_{B}, V_{G}) gewichtet ist.

4. Verfahren nach Anspruch 3, wobei der Mikrocontroller eine Mindesteinschaltzeitdauer, tₘᵢₙ, aufweist, die einer niedrigsten Zeitdauer entspricht, die zwischen einem Ein- und einem unmittelbaren darauffolgenden Ausschaltvorgang liegen kann, wobei für die Referenzzeitdauer, t_{ref}, folgendes gilt: t_{ref} ≥ tₘᵢₙ.

5. Verfahren nach Anspruch 4, wobei die Referenzzeitdauer (t_{ref}) in Abhängigkeit von einer Zufallsgröße bestimmt wird.

6. Verfahren nach einem der vorhergehenden Ansprüche, wobei die Referenzzeitdauer (t_{ref}) dergestalt gewählt ist, dass die resultierende variable Taktzeitdauer (t_{T}) maximal 10ms beträgt.

7. Verfahren nach einem der vorhergehenden Ansprüche, wobei das Beleuchtungssystem (1) zur optischen Übertragung von Informationen angesteuert wird, indem unter Berücksichtigung eines zu übertragenden Informationssignals (S_{I}) die in Schritt b) zu berechnende sequentielle Abfolge (Seq) manipuliert wird, wobei das Informationssignal (Si) durch gezielte Auswahl der zeitlichen Abfolge der gemäß Schritt c) resultierenden Einschaltzeitdauern (t_{eR}, t_{eB}, t_{eG}) und gegebenenfalls Betriebspausenzeitdauern (t_{P}) in die durch das Beleuchtungssystem (1) abgestrahlte Lichtverteilung kodiert wird.

8. Verfahren nach Anspruch 7, wobei ein optischer Sensor (4) zur Erfassung eines Informationssignals vorgesehen ist, indem der Sensor (4) zur Erfassung der durch ein Beleuchtungssystem (1) abgestrahlten kodierten Lichtverteilung eingerichtet ist.

9. Verfahren nach einem der vorhergehenden Ansprüche, wobei das Beleuchtungssystem (1) zumindest drei Lichtquellen (2), nämlich eine Lichtquelle zur Abstrahlung von rotem Licht, eine Lichtquelle zur Abstrahlung von grünem Licht, und eine Lichtquelle zur Abstrahlung von blauem Licht, aufweist.

10. Beleuchtungssteuerungseinheit, umfassend ein Speichermedium, auf dem eine Programmlogik zur Durchführung des Verfahrens nach einem der vorhergehenden Ansprüche gespeichert ist, und einen mit dem Speichermedium in Verbindung stehenden Mikrokontroller (3), der dazu eingerichtet ist, das Inputsignal (Sᵢₙ) zu empfangen, und die abzustrahlende Lichtfarbe und/oder Beleuchtungsintensität des Beleuchtungssystems (1) unter Heranziehung der Programmlogik entsprechend dem Verfahren nach einem der vorhergehenden Ansprüche vorzugeben.

11. Beleuchtungsmodul, umfassend ein Beleuchtungssystems (1) und eine Beleuchtungssteuerungseinheit (1) nach Anspruch 10 zur Ansteuerung des Beleuchtungssystems (1), wobei das Beleuchtungssystem (1) zumindest zwei Lichtquellen (2) unterschiedlicher Lichtfarbe umfasst.

12. Beleuchtungsmodul nach Anspruch 11, wobei die zumindest zwei Lichtquellen (2) LED-Lichtquellen sind.

13. Beleuchtungsanordnung, umfassend eine Anzahl an einzeln ansteuerbaren Beleuchtungsmodulen nach Anspruch 11 oder 12.

## Claims

1. Method for the frequency-variable control of the light color and/or the luminous flux of a lighting system (1), the lighting system (1) comprising at least two light sources (2) of different light color, a microcontroller (3) being provided for controlling the at least two light sources (2), comprising the following steps:
a) Receiving an input signal (Sᵢₙ) specifying the light color to be emitted and/or the luminous flux to be emitted by the lighting system (1),
b) Calculating a clock cycle (T) comprising a sequential sequence (Seq) of time duration ratios comprising switch-on time duration ratios (V_{R}, V_{B}, V_{G}) of the at least two light sources (2) to one another, and, if appropriate, an additional operating pause time ratio (P) **characterized by** switching off all light sources, as a function of the input signal (Sᵢₙ), the sequential sequence being determined in such a way that at any time only at most one of the at least two light sources (2) is active,
c) Calculating in each case a switch-on time duration (t_{eR}, t_{eB}, t_{eG}) of the respective light source of the at least two light sources and, if appropriate, an operating pause time duration (t_{P}), in that the switch-on time duration ratios (V_{R}, V_{B}, V_{G}) and, if appropriate, the operating pause time duration ratio (P) are each multiplied by a variable reference time duration (t_{ref}), and calculating a variable cycle time duration (t_{T}) by summing the on-time durations (t_{eR}, t_{eB}, t_{eG}) calculated within the clock cycle (T) and, if applicable, the operating pause time duration (t_{P}), all the time duration ratios (V_{R}, V_{B}, V_{G}, P) and thus the respective time durations (t_{eR}, t_{eB}, t_{eG}) calculated therefrom and the operating pause time duration (t_{P}) calculated, if applicable, being selected in such a way that the luminous color and/or the luminous flux specified in accordance with the input signal (Sᵢₙ) is emitted as a time average within the variable clock time duration (t_{T}),
d) Control of the switch-on and switch-off processes of the at least two light sources (2) by means of the microcontroller (3) in order to implement the sequential sequence (Seq) calculated in accordance with step b), using the respective switch-on time durations (t_{eR}, t_{eB}, t_{eG}) calculated in accordance with step c) and the operating pause time duration (t_{P}) calculated if necessary.

2. Method according to claim 1, wherein the microcontroller (3) for controlling the at least two light sources (2) comprises only a single comparator and a single timer.

3. Method according to claim 1 or 2, wherein in the calculation of the sequential sequence (Seq) according to step b), in the case of activation of at least two light sources (2) within the clock cycle, the reference on-time duration (t_{ref}) is assigned to that light source (2) which is active for the shortest time during the clock cycle, wherein the respective on-time duration of the remaining light sources is determined by multiplying the reference on-time duration (t_{ref}) by an individual factor greater than 1, wherein each individual factor is weighted according to the ratio of the calculated on-time duration ratios (V_{R}, V_{B}, V_{G}).

4. Method according to claim 3, wherein the microcontroller has a minimum on-time duration, tₘᵢₙ, corresponding to a lowest time duration that can lie between an on-time operation and an immediate subsequent off-time operation, wherein the following applies to the reference time duration , t_{ref}: t_{ref} ≥ tₘᵢₙ.

5. Method according to claim 4, wherein the reference time duration (t_{ref}) is determined as a function of a random variable.

6. Method according to any one of the preceding claims, wherein the reference time duration (t_{ref}) is selected such that the resulting variable clock time duration (t_{T}) is at most 10ms.

7. Method according to any one of the preceding claims, wherein the illumination system (1) is driven for optical transmission of information by manipulating, taking into account an information signal (Si) to be transmitted, the sequential sequence (Seq) to be calculated in step b), wherein the information signal (Si) is encoded into the light distribution emitted by the lighting system (1) by selectively choosing the temporal sequence of the on-time durations (t_{eR}, t_{eB}, t_{eG}) and, if applicable, operating pause time durations (t_{P}) resulting according to step c).

8. Method according to claim 7, wherein an optical sensor (4) is provided for detecting an information signal, in that the sensor (4) is set up for detecting the coded light distribution emitted by an illumination system (1).

9. Method according to any one of the preceding claims, wherein the lighting system (1) comprises at least three light sources (2), namely a light source for emitting red light, a light source for emitting green light, and a light source for emitting blue light.

10. Lighting control unit comprising a storage medium on which a program logic for carrying out the method according to one of the preceding claims is stored, and a microcontroller (3) in communication with the storage medium, which microcontroller is arranged to receive the input signal (Sᵢₙ) and to preset the light color and/or lighting intensity of the lighting system (1) to be emitted using the program logic according to the method according to one of the preceding claims.

11. Lighting module comprising a lighting system (1) and a lighting control unit (1) according to claim 10 for controlling the lighting system (1), wherein the lighting system (1) comprises at least two light sources (2) of different light color.

12. Lighting module according to claim 11, wherein the at least two light sources (2) are LED light sources.

13. Lighting arrangement comprising a number of individually controllable lighting modules according to claim 11 or 12.

## Revendications

1. Procédé de commande à fréquence variable de la couleur de lumière et/ou du flux lumineux d'un système d'éclairage (1), le système d'éclairage (1) comprenant au moins deux sources lumineuses (2) de couleur de lumière différente, un microcontrôleur (3) étant prévu pour commander les au moins deux sources lumineuses (2), comprenant les étapes suivantes :
a) Réception d'un signal d'entrée (Sᵢₙ) définissant la couleur de lumière à émettre et/ou le flux lumineux à émettre du système d'éclairage (1),
b) Calcul d'un cycle d'horloge (T) comprenant une succession séquentielle (Seq) de rapports de durée comprenant des rapports de durée de mise en marche (V_{R}, V_{B}, V_{G}) des au moins deux sources lumineuses (2) l'une par rapport à l'autre, et éventuellement d'un rapport de durée de pause de fonctionnement (P) supplémentaire **caractérisé par** l'extinction de toutes les sources lumineuses, en fonction du signal d'entrée (Sᵢₙ), la succession séquentielle étant déterminée de telle sorte qu'à chaque instant, au maximum une seule des au moins deux sources lumineuses (2) est active,
c) Calcul d'une durée de temps d'activation (t_{eR}, t_{eB}, t_{eG}) de la source lumineuse respective des au moins deux sources lumineuses et, le cas échéant, d'une durée de temps de pause de fonctionnement (t_{P}), en utilisant les rapports de durée de temps d'activation (V_{R}, V_{B}, V_{G}) et, le cas échéant, le rapport de durée de pause de fonctionnement (P) sont multipliés respectivement par une durée de référence variable (t_{ref}), et calcul d'une durée de temps d'horloge variable (t_{T}) en additionnant les durées de temps d'activation (t_{eR}, t_{eB}, t_{eG}) et, le cas échéant, de la durée de la pause de fonctionnement (t_{P}), tous les rapports de durée (V_{R}, V_{B}, V_{G}, P) et donc les durées respectives (t_{eR}, t_{eB}, t_{eG}) calculées à partir de ceux-ci et la durée de la pause de fonctionnement (t_{P}) éventuellement calculée étant choisis de telle sorte que, dans la durée variable du cycle (t_{T}), la couleur de la lumière et/ou le flux lumineux prédéfinis selon le signal d'entrée (Sᵢₙ) sont émis en moyenne dans le temps,
d) Commande des processus d'allumage et d'extinction des au moins deux sources lumineuses (2) au moyen du microcontrôleur (3) pour la mise en oeuvre de la séquence séquentielle (Seq) calculée selon l'étape b) en utilisant les durées de temps d'allumage respectives (t_{eR}, t_{eB}, t_{eG}) calculées selon l'étape c) et la durée de temps de pause de fonctionnement (t_{P}) éventuellement calculée.

2. Procédé selon la revendication 1, dans lequel le microcontrôleur (3) ne comporte qu'un seul comparateur et une seule minuterie pour commander les au moins deux sources lumineuses (2).

3. Procédé selon la revendication 1 ou 2, dans lequel, lors du calcul de la séquence séquentielle (Seq) selon l'étape b), en cas d'activation d'au moins deux sources lumineuses (2) à l'intérieur du cycle d'horloge, la durée de temps de référence (t_{ref}) est attribuée à la source lumineuse (2) qui est active le moins longtemps pendant le cycle d'horloge, la durée d'activation respective des sources lumineuses restantes étant déterminée en multipliant la durée d'activation de référence (t_{ref}) par un facteur individuel supérieur à 1, chaque facteur individuel étant pondéré en fonction du rapport des durées d'activation calculées (V_{R}, V_{B}, V_{G}).

4. Procédé selon la revendication 3, dans lequel le microcontrôleur présente une durée minimale d'activation, tₘᵢₙ, correspondant à une durée la plus faible pouvant s'écouler entre une opération d'activation et une opération de désactivation immédiatement suivante, la durée de référence, t_{ref}, étant telle que : t_{ref} ≥ tₘᵢₙ.

5. Procédé selon la revendication 4, dans lequel la durée de référence (t_{ref}) est déterminée en fonction d'une grandeur aléatoire.

6. Procédé selon l'une quelconque des revendications précédentes, dans lequel la durée de temps de référence (t_{ref}) est choisie de telle sorte que la durée de temps de cycle variable résultante (t_{T}) soit au plus égale à 10ms.

7. Procédé selon l'une des revendications précédentes, dans lequel le système d'éclairage (1) est commandé pour la transmission optique d'informations en manipulant, en tenant compte d'un signal d'information (Si) à transmettre, la séquence séquentielle (Seq) à calculer à l'étape b), le signal d'information (S_{I}) étant codé dans la répartition lumineuse émise par le système d'éclairage (1) par sélection ciblée de la séquence temporelle des durées d'allumage (t_{eR}, t_{eB}, t_{eG}) et éventuellement des durées de pause de fonctionnement (t_{P}) résultant de l'étape c).

8. Procédé selon la revendication 7, dans lequel un capteur optique (4) est prévu pour détecter un signal d'information, en ce que le capteur (4) est agencé pour détecter la répartition lumineuse codée émise par un système d'éclairage (1).

9. Procédé selon l'une quelconque des revendications précédentes, dans lequel le système d'éclairage (1) comporte au moins trois sources lumineuses (2), à savoir une source lumineuse d'émission de lumière rouge, une source lumineuse d'émission de lumière verte, et une source lumineuse d'émission de lumière bleue.

10. Unité de commande d'éclairage comprenant un support de stockage sur lequel est stockée une logique de programme pour la mise en oeuvre du procédé selon l'une quelconque des revendications précédentes, et un microcontrôleur (3) en communication avec le support de stockage, agencé pour recevoir le signal d'entrée (Sᵢₙ), et pour imposer la couleur de lumière et/ou l'intensité d'éclairage à émettre du système d'éclairage (1) en utilisant la logique de programme selon le procédé selon l'une quelconque des revendications précédentes.

11. Module d'éclairage comprenant un système d'éclairage (1) et une unité de commande d'éclairage (1) selon la revendication 10 pour commander le système d'éclairage (1), dans lequel le système d'éclairage (1) comprend au moins deux sources lumineuses (2) de différentes couleurs de lumière.

12. Module d'éclairage selon la revendication 11, dans lequel les au moins deux sources lumineuses (2) sont des sources lumineuses LED.

13. Système d'éclairage, comprenant un certain nombre de modules d'éclairage pouvant être commandés individuellement selon la revendication 11 ou 12.
